# EUROPÄISCHE PATENTSCHRIFT

(11) **EP 0 515 598 B1**
(45) Veröffentlichungstag und Bekanntmachung des Hinweises auf die Patenterteilung: **24.05.1995**
(21) Anmeldenummer: 91920453.7
(22) Anmeldetag: 27.11.1991
(51) Int. Cl.: E21D 9/00

(54) **VERFAHREN ZUM SENKEN VON STRECKEN OD.DGL. IN UNTERTÄGIGEN GRUBENBETRIEBEN OD. DGL.**
METHOD FOR LOWERING THE FLOORS OF GALLERIES, ETC., IN UNDERGROUND MINES, ETC.
METHODE POUR ABAISSER LE FOND DE GALERIES OU ANALOGUES DANS DES MINES SOUTERRAINES OU ANALOGUES

(30) Priorität: 14.12.1990 DE 4039964
(43) Veröffentlichungstag der Anmeldung: 02.12.1992
(73) Patentinhaber: NOELL Service und Maschinentechnik GmbH, D-30853 Langenhagen (DE)
(72) Erfinder: HAUSHERR, Heinrich-Rudolf, D-4322 Sprockhövel (DE); ECKEY, Friedhelm, D-4322 Sprockhövel (DE); RAUSCH, Reinhold, D-5810 Witten (DE)
(86) Internationale Anmeldenummer: EP9102244
(87) Internationale Veröffentlichungsnummer: WO9210646

(56) Entgegenhaltungen:
- WO-A-90/07629
- AT-B- 383 648
- DE-A- 3 015 319
- DE-A- 3 300 325

## Beschreibung

Die Erfindung bezieht sich auf ein Verfahren zum Senken von Strecken od.dgl. in untertägigen Grubenbetrieben od.dgl. nach dem Oberbegriff des Patentanspruchs 1.

Aus der DE-A-39 16 767, der WO-A-9007629 und der AT-B-383 648 ist ein derartiges Verfahren zum Senken bekannt, bei dem eine mit einem Zusatzfördermittel ausgerüstete Lösemaschine eingesetzt wird, wobei das von der Ladeschaufel hereingewonnene Haufwerk zum der Ladeschaufel entgegengesetzten Ende der Lösemaschine gefördert und dort auf die Zerkleinerungsmaschine aufgegeben wird. In der Zerkleinerungsmaschine wird das anfallende Haufwerk soweit zerkleinert, daß seine Abförderung mittels der üblichen, nachgeschalteten Fördermittel ohne Beschädigung dieser möglich ist. Zwischen der Zerkleinerungsmaschine und den nachgeschalteten Fördermitteln ist das Zwischenfördermittel vorgesehen. Durch die Kombination von Lösemaschine und Zerkleinerungsmaschine ist eine weitgehend kontinuierliche Arbeitsweise beim Durchsenken von Strecken od.dgl. möglich, da die von der Lösemaschine gelösten, auf großflächigen Platten der Streckensohle in die nachgeordnete Zerkleinerungsmaschine übergeben, in dieser auf die vorgeschriebene Transportwegegröße zerkleinert und von dieser auf das Zwischenfördermittel übergeben werden.

Bei dem vorstehend geschilderten Verfahren zum Senken ist jedoch eine aufwendige Ausgestaltung der Lösemaschine vonnöten, da diese mit dem die Ladeschaufel und die Zerkleinerungsmaschine verbindenden Fördermittel versehen sein muß. Darüber hinaus ist die Manövrierfähigkeit der Lösemaschine insoweit begrenzt, als stets sichergestellt sein muß, daß das über das Fördermittel der Lösemaschine abgeförderte Haufwerk vollständig auf die Zerkleinerungsmaschine aufgegeben wird.

Ausgehend von dem vorstehend geschilderten Stand der Technik liegt der Erfindung die Aufgabe zugrunde, das gattungsgemäße Verfahren zum Senken von Strecken od.dgl. derart weiterzubilden, daß ein normaler Senklader bzw. eine normale Senkmaschine benutzt werden kann, die zudem voll manövrierfähig sein soll.

Diese Aufgabe wird erfindungsgemäß dadurch gelöst, daß das Haufwerk aus der Ladeschaufel unmittelbar auf die in Senkrichtung gesehen vor ihr im ungesenkten Bereich der Strecke od.dgl. angeordnete Zerkleinerungsmaschine aufgegeben wird.

Eine Zwischenförderung zwischen der Ladeschaufel und der Zerkleinerungsmaschine entfällt somit, so daß eine normale Senkmaschine verwendet werden kann. Dies wird dadurch erreicht, daß die anfallenden Senkberge aus der Ladeschaufel auf die Zerkleinerungsmaschine aufgegeben werden, die ihrerseits im ungesenkten Bereich der Strecke angeordnet ist. Je nach Ausgestaltung bzw. nach Einstellung der Zerkleinerungsmaschine kann das die Zerkleinerungsmaschine verlassende zerkleinerte Haufwerk als Schleuder- oder Blasversatz verwendet werden oder auf her- kömmlichen kontinuierlichen Fördermitteln, z.B. einem Band, abtransportiert werden. Während der Hereingewinnung des Senkstoßes ist der Senklader besser manövrierfähig, da während dieser Zeit kein Haufwerk vom Senklader auf die Zerkleinerungsmaschine übergeben werden muß, so daß der Senklader hinsichtlich seiner Manövrierfähigkeit vollständig unabhängig von der Zerkleinerungsmaschine ist. Darüber hinaus muß bei der erfindungsgemäßen Vorrichtung zum Senken kein Zwischenfördermittel mit dem Senkfortschritt beigezogen werden. Die Abförderung des gelösten und zerkleinerten Haufwerks erfolgt im ungesenkten Bereich der Strecke. Die Bedienungsperson des Senkladers bzw. der Senkmaschine hat gute Sicht zur Zerkleinerungsmaschine, wodurch sich eine besonders einfache Beladung der Zerkleinerungsmaschine ergibt. Die verfahrbare Zerkleinerungsmaschine und das Zwischenfördermittel können dem Senkfortschritt entsprechend verfahren werden. Die Ausgestaltung der verfahrbaren Zerkleinerungsmaschine ist sehr kompakt, um zu gewährleisten, daß auch in relativ niedrigen Strecken noch Senkarbeit durchgeführt werden kann.

In vorteilhafter Weise wird als Zerkleinerungsmaschine ein Brecher eingesetzt.

Sofern der Brecher ein nach oben geöffnetes Brechermaul aufweist, kann das Haufwerk von der Ladeschaufel unmittelbar in das Brechermaul gekippt werden.

Wenn der Brecher eine heb- und senkbare, mit einem Förderer versehene Ladeschurre aufweist, in die die Ladeschaufel das Haufwerk lädt, kann der Brecher besonders niedrig gestaltet werden, so daß die Anforderungen an die noch vorhandene lichte Streckenhöhe herabgesetzt werden können.

Eine besonders flexible und kompakte Ausgestaltung des Übergabebereichs zwischen der Zerkleinerungsmaschine und dem Zwischenfördermittel ist erreichbar, wenn die Zerkleinerungsmaschine in Portalausführung ausgestaltet und in Längsrichtung des Zwischenförderers über diesem verfahren wird.

Darüber hinaus ist es möglich, das Zwischenfördermittel an der senkladerfernen Seite des Brechers anzulenken, so daß der Brecher und das Zwischenfördermittel quasi als Einheit verfahren werden. Mittels einer Hubvorrichtung kann der Zwischenförderer angehoben und abgesenkt werden.

Der Brecher kann kontinuierlich oder diskontinuierlich arbeiten. Sofern eine kontinuierlich arbeitende Brechvorrichtung erwünscht ist, wird als Brecher vorteilhaft ein Walzen- oder ein Backenbrecher eingesetzt.

Eine besonders bauniedrige Ausgestaltung eines Backenbrechers ist möglich, wenn zwei Backen zur Zerkleinerung des Haufwerks gegeneinander arbeiten, wobei den beiden Backen ein Einlauftrichter vorgeschaltet ist, dessen Zulaufboden als Sieb ausgestaltet ist, so daß nur unzulässig grobes Haufwerk zwischen die Backen gerät.

Eine weitere Vereinfachung des Brechers ergibt sich, wenn dieser lediglich eine Backe aufweist, die so schräg über dem Zwischenfördermittel angeordnet wird, daß sie gegen das ggf. mit einer Verstärkung versehene Zwischenfördermittel arbeitet.

Sofern eine diskontinuierliche Arbeitsweise der Brechvorrichtung erwünscht ist, wird ein Scheren- bzw. Zangenbrecher eingesetzt.

Sofern der Brecher und das Zwischenfördermittel als separate Einheiten gestaltet sind, kann der Brecher bzw. die Zerkleinerungsmaschine mittels eines Kupplungsstücks mit dem Zwischenfördermittel verbunden werden, daß das Zwischenfördermittel mit der Zerkleinerungsmaschine verfahren wird.

Zur Erleichterung des Verfahrens der Zerkleinerungsmaschine, insbesondere wenn diese dem Zwischenfördermittel verbunden ist, kann die Zerkleinerungsmaschine einem Steuerstand aus gesteuert werden.

Zur vorteilhaften Ausgestaltung des Übergabebereichs zwischen dem Zwischenfördermittel und dem nachgeschalteten Hauptfördermittel kann das Zwischenfördermittel auf der Sohle verlegt und das Haufwerk über einen aufwärts gekröpften zerkleinerungsmaschinenfernen Endabschnitt des Zwischenfördermittels auf ein Hauptfördermittel aufgegeben werden. Der Länge des gekröpften Endabschnitts des Zwischenfördermittels kann exakt die Länge einer Senksektion der durchzusenkenden Strecke angepaßt werden. Hierdurch können Umbaumaßnahmen im Übergabebereich zwischen Zwischenfördermittel und nachgeschaltetem Hauptfördermittel während des normalen Senkbetriebs weitestgehend vermieden werden.

Als Zwischenfördermittel kann ein Gurtförderer oder ein Panzerförderer eingesetzt werden; die Ausgestaltung des Zwischenfördermittels kann somit an die Aggressivität des anfallenden Haufwerks angepaßt werden.

Zur weiteren Verbesserung des Übergabebereichs zwischen Zwischenfördermittel und nachgeschaltetem Hauptfördermittel kann das Haufwerk am hauptfördermittelseitigen Ende des Zwischenfördermittels mittels eines Übergabetrichters weitergeleitet werden.

Um einen möglichst störungsfreien Betrieb des Übergabebereichs zwischen Zwischenfördermittel und Hauptfördermittel während des Senkbetriebs zu gewährleisten, ist es vorteilhaft, den mit dem Hauptfördermittel überlappbaren gekröpften Endabschnitt des Zwischenfördermittels mittels einer Rollen- und/oder Gleitführung zu führen, wobei diese Führung durch eine entsprechende Aufhängung in der Firste oder aber unmittelbar am Hauptförderer erfolgen kann.

Im folgenden wird die Erfindung an Hand von Ausführungsformen unter Bezugnahme auf die Zeichnung näher erläutert.

Es zeigen:
- Figur 1: eine Vorrichtung zur Durchführung des erfindungsgemäßen Verfahrens zum Senken;
- Figur 2: eine Seiten- und eine Vorderansicht des bei der Vorrichtung gemäß Figur 1 eingesetzten Brechers;
- Figur 3: eine zweite Vorrichtung zur Durchführung des erfindungsgemäßen Verfahrens zum Senken;
- Figur 4: eine Seitenansicht des bei der Vorrichtung gemäß Figur 3 eingesetzten Brechers;
- Figur 5: eine dritte Vorrichtung zur Durchführung des erfindungsgemäßen Verfahrens zum Senken;
- Figur 6: eine Seitenansicht eines weiteren Brechers;
- Figur 7: eine Draufsicht auf den Brecher gemäß Figur 6 und
- Figur 8: eine Seiten- und eine Schnittansicht einer weiteren Ausführungsform eines Brechers.

Die in Figur 1 dargestellte Vorrichtung zum Senken besteht im wesentlichen aus einer Lösemaschine 1, einer Zerkleinerungsmaschine 2 und einem Zwischenfördermittel 3.

Die Lösemaschine 1, bei der es sich um einen herkömmlich ausgebildeten Senklader handelt, steht, wie sich aus Figur 1 ergibt, in demjenigen Abschnitt einer Strecke, der bereits durchgesenkt worden ist. Sie ist mittels eines Raupenfahrwerks 4 verfahrbar, und sie hat einen heb- und senkbaren Ausleger 5, an dessen freiem Ende eine Ladeschaufel 6, die ggf. mit Schlaghämmern od.dgl. bestückt sein kann, schwenkbar angeordnet ist. Zur Senkarbeit dringt die Ladeschaufel 6 in den anstehenden Senkstoß 7 ein, löst das dort anstehende Gestein und nimmt das anfallende Haufwerk in sich auf. Sobald die Ladeschaufel 6 mit gelöstem Haufwerk gefüllt ist, wird sie mittels des Auslegers 5 bzw. mittels Verfahren der Lösemaschine 1 vom anstehenden Senkstoß 7 entfernt und so positioniert, daß das gelöste Haufwerk der Zerkleinerungsmaschine 2 übergeben werden kann.

Die in Figur 2 vergrößert dargestellte Zerkleinerungsmaschine 2 ist als Brecher ausgestaltet. Zur Aufnahme des aus der Ladeschaufel 6 der Lösemaschine 1 entladenen groben Haufwerks weist der Brecher 2 ein Brechermaul 8 auf, in das das grobe Haufwerk unmittelbar aus der Ladeschaufel 6 geschüttet wird. Im Brechermaul 8 bzw. während des Durchgangs durch das Brechermaul 8 wird das grobe Haufwerk je nach Bedarf soweit zerkleinert, daß es als Schleuder- oder Blasversatzmaterial verwendbar ist oder mittels nachgeschalteter Fördermittel 9 ohne Gefahr für diese abgefördert werden kann. Die Antriebseinheit 10 des Brechers 2 ist zwecks kompakter Ausgestaltung seitlich hinter bzw. vor dem Brechermaul angeordnet. Die Antriebseinheit 10 und das Brechermaul 8 sitzen auf einem Raupenfahrwerk 11, mittels dem der Brecher 2 verfahrbar ist. Aufgrund seiner kompakten Bauweise kann der Brecher 2 im noch nicht abgesenkten Bereich der Strecke eingesetzt und verfahren werden. Darüber hinaus ist der Brecher 2, wie sich insbesondere aus der Vorderansicht in Figur 2 ergibt, in Portalbauweise ausgeführt, so daß er über dem Zwischenförderer 3 in dessen Längsrichtung verfahrbar ist. Demgemäß kann der Brecher 2 so angeordnet werden, daß das im Brechermaul 8 zerkleinerte Haufwerk unmittelbar in einen unter dem Brecher 2 angeordneten Abschnitt des Zwischenförderers 3 fällt.

Der Zwischenförderer 3 fördert das auf ihn vom Brecher 2 aufgegebene, zerkleinerte Haufwerk auf ein nachgeschaltetes Fördermittel 9. Hierzu ist der Zwischenförderer 3 an seinem brecherfernen Endabschnitt 12 aufwärts gekröpft, so daß er einen Überlappungsbereich mit dem auf der Sohle verlegten nachgeschalteten Fördermittel 9 ausbilden kann. Hierzu ist der Endabschnitt 12 an einer im Firstbereich der Strecke angebrachten Hängeführung 13 aufgehängt. Der max. Überlappungsbereich zwischen dem Zwischenfördermittel 3 und dem nachgeschalteten Fördermittel 9 kann so vorgegeben werden, daß er etwa einer Senksektion der Strecke entspricht.

Die in Figur 3 dargestellte Ausführungsform der Vorrichtung zum Senken unterscheidet sich von der in Figur 1 dargestellten Ausführungsform lediglich hinsichtlich der im folgenden beschriebenen Ausgestaltung der Zerkleinerungsmaschine 2, die besonders deutlich in Figur 4 gezeigt ist. Die Zerkleinerungsmaschine 2 ist mit einer mit einem Fördermittel versehenen Ladeschurre 14 ausgerüstet. Die Ladeschurre 14 ist heb- und senkbar an der als Brecher 2 ausgebildeten Zerkleinerungsmaschine angebracht, so daß das brecherferne Ende der Ladeschurre 14 jeweils so positioniert werden kann, daß es in einfacher Weise von der Ladeschaufel 6 der Lösemaschine 1 beladen werden kann. In Figur 3 ist dargestellt, daß die Ladeschurre 14 teilweise unterhalb der Sohle des noch nicht abgesenkten Abschnitts der Strecke am Senkstoß 7 angeordnet werden kann, wodurch eine besonders einfache Entladung der Ladeschaufel 6 in die Ladeschurre 14 möglich ist. Mittels der Ladeschurre 14 bzw. des in ihr vorhandenen Fördermittels wird das grobe Haufwerk in die eigentliche Brechereinheit 15 des Brechers 2 gefördert, wo das grobe Haufwerk zerkleinert und danach auf den Zwischenförderer 3 übergeben wird. Bei der Ausführungsform gemäß Figur 3 und 4 ist der Zwischenförderer 3 am Brecher 2 angelenkt und mittels einer Hubvorrichtung 16 so hebbar, daß er einen Überlappungsabschnitt mit dem nachgeschalteten Fördermittel 9 ausbilden kann. Auch der in den Figuren 3 und 4 dargestellte Brecher 2 ist mittels des Raupenfahrwerks 11 im noch ungesenkten Bereich der Strecke verfahrbar. Eine Portalausgestaltung des Brechers 2 ist bei dieser Ausführungsform nicht erforderlich, da das aus der Brechereinheit 15 austretende zerkleinerte Haufwerk in die unmittelbar darunter fest am Brecher 2 angelenkte Umkehre des Zwischenfördermittels 3 fällt.

Die in Figur 5 dargestellte Ausführungsform der Vorrichtung zum Senken unterscheidet sich von der in den Figuren 3 und 4 dargestellten Ausführungsform lediglich dadurch, daß das Raupenfahrwerk 11 des Brechers 2 in Portalbauweise ausgestaltet ist und daß der Brecher 2 oberhalb des mit dem Brecher 2 nicht verbundenen Zwischenfördermittels 3 in dessen Längsrichtung verfahrbar ist. Zwecks Verfahrung des Zwischenfördermittels 3 kann der Brecher 2 jedoch mit einem nicht dargestellten Kupplungsteil versehen sein, mittels dem der Brecher 2 und das Zwischenfördermittel 3 miteinander verbindbar sind.

Die Figuren 6 und 7 sind Prinzipdarstellungen eines Backenbrechers 20, wie er für den bei der vorstehend beschriebenen Vorrichtung zum Senken verwendeten Brecher 2 zur Anwendung kommen kann. Das grobe Haufwerk gelangt über einen Einlauftrichter 21 in den Wirkbereich der beiden in Horizontalrichtung gegeneinander arbeitenden Backen 22 und 23 des Backenbrechers 20. Der Einlauftrichter 21 weist einen Zulaufboden 24 auf, der so siebförmig ausgestaltet ist, daß kleinere Fraktionen des auch grobe Fraktionen aufweisenden Haufwerks durch den Zulaufboden 24 auf das unterhalb des vorzugsweise in Portalbauweise ausgebildeten nicht dargestellten Fahrwerks des Brechers 30 angeordnete Zwischenfördermittel 3 fallen.

Bei der in Figur 8 dargestellten Ausführungsform eines Brechers 30 gelangt das grobe Haufwerk unmittelbar auf das Zwischenfördermittel 3. Stromab der Aufgabestelle ist eine Backe 31 des Brechers 30 angeordnet. Die Backe 31 des Brechers 30 arbeitet in Vertikalrichtung gegen das Zwischenfördermittel 3, so daß am aufgabestellenfernen Ende der arbeitenden Backe 31 nur Haufwerksfraktionen durchgelassen werden, deren Durchmesser im zulässigen Bereich liegen. Das Zwischenfördermittel 3 ist im Wirkbereich der Backe 31 des Brechers 30 vorzugsweise in geeigneter Weise verstärkt.

## Patentansprüche

1. Verfahren zum Senken von Strecken od.dgl. in untertägigen Grubenbetrieben od.dgl., bei dem der anstehende Senkstoß mittels einer Ladeschaufel (6) einer verfahrbaren Lösemaschine (1) hereingewonnen, von der Lösemaschine (1) auf eine verfahrbare Zerkleinerungsmaschine (2) aufgegeben, dort zerkleinert und nachher auf ein nachgeschaltetes Zwischenfördermittel (3) aufgegeben wird, dadurch gekennzeichnet, daß das Haufwerk aus der Ladeschaufel (6) unmittelbar auf die in Senkrichtung gesehen vor ihr im ungesenkten Bereich der Strecke od.dgl. angeordnete Zerkleinerungsmaschine (2) aufgegeben wird.

2. Verfahren zum Senken nach Anspruch 1, bei dem das Haufwerk in der als Brecher (2) ausgebildeten Zerkleinerungsmaschine gebrochen wird.

3. Verfahren zum Senken nach Anspruch 2, bei dem das Haufwerk durch ein nach oben offenes Brechermaul (8), in das die Ladeschaufel (6) das Haufwerk lädt, in den Brecher (2) eingeführt wird.

4. Verfahren zum Senken nach Anspruch 2, bei dem das Haufwerk durch eine heb- und senkbare, mit einem Förderer versehene Ladeschurre (14), in die die Ladeschaufel (6) das Haufwerk lädt, in den Brecher (2) eingeführt wird.

5. Verfahren zum Senken nach einem der Ansprüche 1 - 4, bei dem die in Portalausführung ausgestaltete Zerkleinerungsmaschine (2) in Längsrichtung des Zwischenförderers (3) über diesem verfahren wird.

6. Verfahren zum Senken nach einem der Ansprüche 1 - 4, bei dem an der Zerkleinerungsmaschine (2) angelenkte Zwischenförderer (3) in bezug auf die Zerkleinerungsmaschine verschwenkt wird.

7. Verfahren zum Senken nach einem der Ansprüche 2 - 6, bei dem als Brecher (2) ein Walzen- oder Backenbrecher eingesetzt wird.

8. Verfahren zum Senken nach Anspruch 7, bei dem zwei Backen (22, 23) des Backenbrechers (20) zur Zerkleinerung des Haufwerks gegeneinander arbeiten, wobei den beiden Backen (22, 23) ein Einlauftrichter (21) vorgeschaltet ist, dessen Zulaufboden (24) als Sieb ausgestaltet ist, so daß unzulässig grobes Haufwerk zwischen die Backen (22, 23) gerät.

9. Verfahren zum Senken nach Anspruch 7, bei dem eine Backe (31) eines Brechers (30) so schräg über dem Zwischenfördermittel (3) angeordnet wird, daß sie gegen das ggf. mit einer Verstärkung versehene Zwischenfördermittel (3) arbeitet.

10. Verfahren zum Senken nach einem der Ansprüche 2 - 6, bei dem als Brecher (2) ein Scheren- bzw. Zangenbrecher eingesetzt wird.

11. Verfahren zum Senken nach einem der Ansprüche 1 - 10, bei dem die Zerkleinerungsmaschine (2) mittels eines Kupplungsstücks mit dem Zwischenfördermittel (3) verbunden und mit ihm verfahren wird.

12. Verfahren zum Senken nach einem der Ansprüche 1 - 11, bei dem die Zerkleinerungsmaschine (2) von einem Steuerstand aus gesteuert wird.

13. Verfahren zum Senken nach einem der Ansprüche 1 - 12, bei dem das Zwischenfördermittel (3) auf der Sohle verlegt und das Haufwerk über einen aufwärts gekröpften zerkleinerungsmaschinenfernen Endabschnitt (12) des Zwischenfördermittels (3) auf ein Hauptfördermittel (9) aufgegeben wird.

14. Verfahren zum Senken nach einem der Ansprüche 1 - 13, bei dem als Zwischenfördermittel (3) ein Gurtförderer eingesetzt wird.

15. Verfahren zum Senken nach einem der Ansprüche 1 - 13, bei dem als Zwischenfördermittel (3) ein Panzerförderer eingesetzt wird.

16. Verfahren zum Senken nach einem der Ansprüche 13 - 15, bei dem die Länge einer Senksektion der Strecke od.dgl. an die Länge des gekröpften Endabschnitts (12) angepaßt wird.

17. Verfahren zum Senken nach einem der Ansprüche 13 - 16, bei dem das Haufwerk am zerkleinerungsmaschinenfernen Ende des Zwischenfördermittels (3) mittels eines Übergabetrichters weitergeleitet wird.

18. Verfahren zum Senken nach einem der Ansprüche 13 - 17, bei dem der mit dem Hauptfördermittel (9) überlappbare gekröpfte Endabschnitt (12) des Zwischenfördermittels (3) mittels einer Rollen- und/oder Gleitführung geführt wird.

## Claims

1. A process for the lowering of floors, etc. in underground mines, etc., in which the material from the stripped floor section is extracted by means of the loading bucket (6) of a mobile stripping machine (1), transferred by the stripping machine (1) to a mobile size reduction machine (2), in which it is crushed and then discharged onto a downstream intermediate conveying means (3), **characterised** in that the extracted material is fed by the loading bucket (6) directly to the size reduction machine (2) arranged in front of it on the unworked section of the floor, etc. when viewed in the working direction.

2. A lowering process according to claim 1, in which the extracted material is crushed in the size reduction machine which is designed as a crusher (2).

3. A lowering process according to claim 2, in which the extracted material is fed into the crusher (2) through an upwardly open crusher inlet (8), into which the extracted material is transferred by the loading bucket (6).

4. A lowering process according to claim 2, in which the extracted material is fed into the crusher (2) through a raisable and lowerable loading chute (14) provided with a conveyor, onto which chute the extracted material is tipped by the loading bucket (6).

5. A lowering process according to one of the claims 1 - 4, in which the size reduction machine (2) is designed as a portal construction which travels over the intermediate conveyor (3) in a longitudinal direction.

6. A lowering process according to one of the claims 1 - 4, in which the intermediate conveyor (3) to which the size reduction machine (2) is connected is swivelled with respect to the size reduction machine.

7. A lowering process according to one of the claims 2 - 6, in which a roll or jaw crusher is used as crusher (2).

8. A lowering process according to claim 7, in which the two jaws (22, 23) of the jaw crusher (20) which crush the extracted material work in opposition to each other, whereby arranged upstream of the two jaws (22, 23) is an inlet hopper (21), the floor of which is designed as a screen, so that unacceptably large extracted material passes between the jaws (22, 23).

9. A lowering process according to claim 7, in which one jaw (31) of a crusher (30) is arranged above the intermediate conveying means (3) at such an angle that it operates opposed to the intermediate conveying means (3), which can be provided with stiffening if necessary.

10. A lowering process according to one of the claims 2 - 6, in which a shear or pincer crusher is used as crusher (2).

11. A lowering process according to one of claims 1 - 10, in which the size reduction machine (2) is connected by a coupling piece with the intermediate conveying means (3) and travels with it.

12. A lowering process according to one of claims 1 - 11, in which the size reduction machine (2) is controlled from a control desk.

13. A lowering process according to one of claims 1 - 12, in which the intermediate conveying means (3) is laid on the floor of the section to be worked and the extracted material is fed onto a main conveying means (9) via an section (12) of the end of the intermediate conveying means (3) which is upwardly cranked away from the size reduction machine.

14. A lowering process according to one of claims 1 - 13, in which a belt conveyor is used as intermediate conveying means (3).

15. A lowering process according to one of claims 1 - 13, in which a panzer conveyor is used as intermediate conveying means (3).

16. A lowering process according to one of claims 13 - 15, in which the length of a section of the floor, etc. to be lowered is matched to the length of the cranked end section (12).

17. A lowering section according to one of claims 13 - 16, in which, at the end of the intermediate conveying means (3) away from the size reduction machine, the extracted material is conveyed further via a transfer hopper.

18. A lowering section according to one of claims 13 - 17, in which the cranked end section (12) of the intermediate conveying means (3) which can overlap the main conveying means (9) is guided by a roller or slide system.

## Revendications

1. Méthode pour abaisser le fond de galeries ou analogues dans des mines souterraines ou analogues où le front d'abaissement affleurant, abattu au moyen d'une pelle de chargement (6) d'une machine d'abattage mobile (1), est introduit par la machine d'abattage (1) dans une machine à broyer mobile (2), dans laquelle il est broyé et par laquelle il est puis chargé sur un engin de transport intermédiaire (3) en aval, caractérisée en ce que le minerai abattu est immédiatement introduit par la pelle de chargement (6) dans la machine à broyer (2) placée, regardant en direction de l'abaissement, devant celle-là dans la zone du fond non abattu ou analogues.

2. Méthode selon la revendication 1, où le minerai abattu est concassé dans la machine à broyer formée comme concasseur (2).

3. Méthode selon la revendication 2, où le minerai abattu est introduit dans le concasseur (2) au moyen d'une ouverture d'entrée en haut (8), dans laquelle la pelle de chargement (6) charge le minerai abattu.

4. Méthode selon la revendication 2, où le minerai abattu est introduit dans le concasseur au moyen d'une goulotte d'entrée (14) pouvant se lever et se baisser, munie d'un transporteur, dans laquelle la pelle de chargement (6) charge le minerai abattu.

5. Méthode selon l'une des revendications 1 à 4, où la machine à broyer (2), en exécution à portique, est mobile en sens longitudinal sur le transporteur intermédiaire (3).

6. Méthode selon l'une des revendications 1 à 4, où le transporteur intermédiaire (3) articulé sur la machine à broyer (2) est pivoté par rapport à la machine à broyer.

7. Méthode selon l'une des revendications 2 à 6, où un concasseur à cylindres ou à mâchoires est utilisé en tant que concasseur (2).

8. Méthode selon la revendication 7, où les deux mâchoires (22, 23) du concasseur à mâchoires (20) fonctionnent l'une contre l'autre pour concasser le minerai abattu, en aumont des deux mâchoires (22, 23) étant posé un entonnoir de charge (21) dont le fond d'entrée (24) est formé comme crible, de façon qu'entre les mâchoires (22, 23) tombe du minerai en gros morceaux qui ne passe pas à travers le crible.

9. Méthode selon la revendication 7, où une mâchoire (31) d'un concasseur (30) est placée tellement inclinée au-dessus de l'engin de transport intermédiaire (3) qu'elle fonctionne contre l'engin de transport intermédiaire (3), qui est éventuellement muni d'un renforcement.

10. Méthode selon l'une des revendications 2 à 6 , où un concasseur à cisaille ou à tenaille est utilisé en tant que concasseur(2).

11. Méthode selon l'une des revendicationes 1 à 10, où la machine à broyer (2), étant raccordée par un accouplement à l'engin de transport intermédiaire (3), est déplacée avec celui-ci.

12. Méthode selon l'une des revendications 1 à 11, où la machine à broyer (2) est commandée par une station de contrôle.

13. Méthode selon l'une des revendications 1 à 12, où l'engin de transport intermédiaire (3) est posé sur la sole et le minerai abattu est chargé sur un engin de transport principal (9) à travers une section finale (12) coudée en haut de l'engin de transport intermédiaire (3), qui est éloignée de la machine à broyer.

14. Méthode selon l'une des revendications 1 à 13, où un transporteur à courroie est utilisé en qualité d'engin de transport intermédiaire (3).

15. Méthode selon l'une des revendications 1 à 13, où un convoyeur blindé est utilisé en qualité d'engin de transport intermédiaire (3).

16. Méthode selon l'une des revendications 13 à 15, où la longueur d'une section d'abaissement du fond d'une galerie ou analogues est ajustée à la longueur de la section finale coudée (12).

17. Méthode selon l'une des revendications 13 à 16, où le minerai, arrivé au bout de l'engin de transport intermédiaire (3) éloigné de la machine à broyer, est fait passer par une trémie de déversement.

18. Méthode selon l'une des revendications 13 à 17, où la section finale coudée (12) de l'engin de transport intermédiaire (3) pouvant recouvrir l'engin de transport principal (9) est conduite par un guidage à rouleaux ou à glissement.
